# EUROPÄISCHE PATENTSCHRIFT

(11) **EP 2 580 069 B1**
(45) Veröffentlichungstag und Bekanntmachung des Hinweises auf die Patenterteilung: **06.03.2019**
(21) Anmeldenummer: 11724370.9
(22) Anmeldetag: 01.06.2011
(51) Int. Cl.: B42D 15/00, B41M 3/14

(54) **DATENTRÄGER MIT MERKMALSBEREICH UND VERFAHREN**
DATA CARRIER COMPRISING FEATURE REGION AND METHOD
SUPPORT DE DONNÉES PRÉSENTANT UNE ZONE CARACTÉRISTIQUE ET PROCÉDÉ

(30) Priorität: 08.06.2010 DE 102010022990
(43) Veröffentlichungstag der Anmeldung: 17.04.2013
(73) Patentinhaber: Giesecke+Devrient Currency Technology GmbH, 81677 München (DE)
(72) Erfinder: GREGAREK, André, 81671 München (DE); HEIM, Manfred, 83646 Bad Tölz (DE); RENNER, Patrick, 83677 Reichersbeuern (DE)
(86) Internationale Anmeldenummer: PCT/EP2011/002724
(87) Internationale Veröffentlichungsnummer: WO 2011/154112

(56) Entgegenhaltungen:
- EP-A1- 0 543 528
- DE-A1-102007 036 622
- US-A- 5 762 378
- US-A1- 2010 084 851

## Beschreibung

Die Erfindung betrifft einen Datenträger, insbesondere ein Wertdokument, wie eine Banknote, Ausweiskarte und dergleichen, mit einem Merkmalsbereich sowie ein Verfahren zum Herstellen eines derartigen Datenträgers.

Datenträger, wie Sicherheits-, Wert- oder Ausweisdokumente, aber auch andere Wertgegenstände werden zur Absicherung oft mit Sicherheitsmerkmalen ausgestattet, die eine Überprüfung der Echtheit des Datenträgers gestatten und die zugleich als Schutz vor unerlaubter Reproduktion dienen. Dabei gewinnen zunehmend Durchsichtssicherheitsmerkmale, wie etwa Durchsichtsfenster in Banknoten, an Attraktivität. Zur Fenstererzeugung wird dabei beispielsweise eine auf einer Seite mit einer Kleberschicht versehene Folie auf eine Banknote aufgebracht, um eine zuvor erzeugte durchgehende Öffnung der Banknote zu verschließen.

Aus der Druckschrift EP 0 543 528 A1 ist ein Sicherheitsdokument bekannt, das einen vorbestimmten geschwächten Bereich aufweist, der nachfolgend ein Bild eines vorbestimmten zu zahlenden Betrags aufnehmen kann. Der geschwächte Bereich enthält dabei vorzugsweise einen Bereich mit einer Mehrzahl von Schwächungslinien. Jeder Versuch, das Bild zu entfernen oder zu verändern, schwächt den geschwächten Bereich weiter und führt dadurch zu einem vorzeitigen Defekt und damit zu einem Hinweis auf die versuchte Veränderung des Dokuments.

Die Druckschrift US 2010/0084851 A1 betrifft ein Sicherheitsdokument in Form eines mehrschichtigen Folienkörpers zur Betrachtung im Auflicht und im Durchlicht. Das Sicherheitselement enthält einen im Durchlicht transparenten oder semi-transparenten Bereich, der mindestens einen Musterbereich mit Abmessungen > 300 µm und mindestens einen an den Musterbereich angrenzenden und den Musterbereich zumindest teilweise umschließenden Hintergrundbereich aufweist. Dabei unterscheidet sich die Beabstandung aufeinander folgender Zonen, in denen eine metallische Reflexionsschicht nicht vorgesehen ist, im Musterbereich gegenüber dem Hintergrundbereich um 5 bis 30%, wodurch eine durch die Formgebung des Musterbereichs bestimmte Information im Durchlicht sichtbar wird.

Die Druckschrift DE 10 2007 036 622 A1 offenbart ein Verfahren zur Herstellung eines Sicherheitsmerkmals, das einen Träger aufweist, in den eine oder mehrere durchgehende Öffnungen eingebracht werden sollen. Dazu wird der Träger zumindest im Nahbereich der zu erzeugenden Öffnungen mit einem lasermodifizierbaren Markierungsstoff versehen, werden durch Einwirkung von Laserstrahlung durchgehende Öffnungen in den Träger eingebracht, und wird der lasermodifizierbare Markierungsstoff im Nahbereich der Öffnungen durch Einwirkung von Laserstrahlung modifiziert.

Davon ausgehend liegt der vorliegenden Erfindung die Aufgabe zugrunde, Datenträger der eingangs genannten Art hinsichtlich ihrer Nachahmungssicherheit und ihres visuellen Erscheinungsbilds weiter zu verbessern.

Diese Aufgabe wird durch den Datenträger und das Herstellungsverfahren mit den Merkmalen der unabhängigen Ansprüche gelöst. Weiterbildungen der Erfindung sind Gegenstand der Unteransprüche.

Gemäß der Erfindung enthält ein gattungsgemäßer Datenträger, insbesondere ein Wertdokument, wie eine Banknote, Ausweiskarte und dergleichen, ein Substrat, in dem durch eine Kurvenschar aus einer Mehrzahl von gekrümmten und/oder divergierenden Schnittlinien ein Merkmalsbereich gebildet ist, wobei innerhalb dieses Merkmalsbereichs eine visuell und/oder maschinell erfassbare Kennzeichnung in Form eines Musters, von Zeichen oder einer Codierung angeordnet ist.

Die Krümmung der Schnittlinien kann dabei konstant sein, wie einem Kreisbogen, entlang der Schnittlinien ab- oder zunehmen, oder auch undulieren, wie bei einem Wellenmuster. Divergente gerade Schnittlinien weisen keinen konstanten, sondern einen zunehmenden Abstand voneinander auf, wobei die Richtung, in der der Abstand zunimmt, im Rahmen der Erfindung beliebig ist. Gekrümmte Schnittlinien können äquidistant verlaufen, können divergent verlaufen oder können auch mit bereichsweise unterschiedlichem Abstandverhalten verlaufen.

In einem Erfindungsaspekt ist die Kennzeichnung durch eine Kurvenschar aus einer Mehrzahl von gekrümmten und/oder divergierenden Schnittlinien gebildet, so dass die Schnittlinien der Kennzeichnung erste Schnittlinien bilden und die außerhalb der Kennzeichnung liegenden Schnittlinien des Merkmalsbereichs zweite Schnittlinien bilden, wobei die ersten und zweiten Schnittlinien aneinander anschließen und unterschiedliche Schnittbreite aufweisen. Durch die unterschiedlichen Schnittbreiten der ersten und zweiten Schnittlinien und der resultierenden unterschiedlichen Flächendeckung ist die Kennzeichnung innerhalb des umgebenden Durchsichtsbereichs im Durchlicht und/oder Auflicht visuell erkennbar, oder im Fall einer Abdeckung durch opake Deckschichten maschinell nachweisbar.

Die Breite der ersten Schnittlinien kann dabei sowohl größer als auch kleiner als die Breite der zweiten Schnittlinien sein. Die breiteren Schnittlinien sind dabei insbesondere um mindestens 10%, mindestens 20%, mindestens 50% oder sogar um mehr als 100% breiter als die schmäleren Schnittlinien. Die Schnittbreite der ersten und zweiten Schnittlinien ist in vorteilhaften Gestaltungen jeweils im Wesentlichen konstant. Die Formulierung "im Wesentlichen konstant" trägt dabei der Tatsache Rechnung, dass die Schnittbreite beim Laserschneiden in der Praxis auch bei gleichen Einstellungen leicht variieren und daher nicht vollkommen konstant sein kann.

In einer bevorzugten Erfindungsvariante ist das Substrat im Merkmalsbereich mit einem lasermodifizierbaren Markierungsstoff versehen, und es weisen zumindest die außerhalb der Kennzeichnung liegenden Schnittlinien des Merkmalsbereichs einen durch Einwirkung von Laserstrahlung modifizierten Randbereich auf. Liegen innerhalb der Kennzeichnung ebenfalls Schnittlinien vor, so weisen auch diese mit Vorteil einen durch die Einwirkung von Laserstrahlung modifizierten Randbereich auf. In anderen Gestaltungen ist der Bereich der Kennzeichnung ungeschnitten, insbesondere lediglich mit Markierungslinien oder Markierungskonturen versehen, wie weiter unten ausgeführt. Das Substrat kann insbesondere mit einem Markierungsstoff versehen sein, dessen sichtbare Farbe durch die Einwirkung der Laserstrahlung veränderbar ist. Die außerhalb der Kennzeichnung liegenden Schnittlinien des Merkmalsbereichs und gegebenenfalls auch die innerhalb der Kennzeichnung vorliegenden Schnittlinien weisen dann einen farbigen Randbereich auf.

Alternativ oder zusätzlich kann das Substrat mit einem Markierungsstoff versehen sein, dessen Infrarot-absorbierende, magnetische, elektrische oder lumineszierende Eigenschaften durch die Einwirkung der Laserstrahlung veränderbar sind. Die außerhalb der Kennzeichnung liegenden Schnittlinien des Merkmalsbereichs und gegebenenfalls auch die innerhalb der Kennzeichnung vorliegenden Schnittlinien weisen dann einen Randbereich mit gegenüber ihrem Umfeld veränderten Infrarot-absorbierenden, magnetischen, elektrischen oder lumineszierenden Eigenschaften auf. Derartige Gestaltungen gestatten eine einfache ergänzende maschinelle Echtheitsprüfung des Merkmalsbereichs. Selbstverständlich sind auch Varianten denkbar, die eine Echtheitsprüfung mit bloßem Auge oder einfachem Hilfsmittel, wie z.B. eine UV-Lampe, ermöglichen.

Als Markierungsstoff können vorteilhaft lasermodifizierbare Effektpigmente eingesetzt werden. Solche Effektpigmente stehen dem Fachmann mit unterschiedlichen Eigenschaften, insbesondere bezüglich ihrer Körperfarbe, dem Farbumschlag unter Lasereinwirkung, der Schwellenergie und der benötigten Laserwellenlänge zur Verfügung. Auch Effektpigmente, die bei Laserbestrahlung nicht (nur) ihre sichtbare Farbe, sondern ihre Infrarot-absorbierenden, magnetischen, elektrischen oder lumineszierenden Eigenschaften verändern, sind dem Fachmann bekannt. Die Modifikation der Effektpigmente kann mit Laserstrahlung im ultravioletten, sichtbaren oder infraroten Spektralbereich beispielsweise mit einem CO₂-Laser einer Wellenlänge von 10,6 µm erfolgen.

Bei einer anderen ebenfalls vorteilhaften Erfindungsvariante wird ein pigmentfreier lasermodifizierbarer Markierungsstoff eingesetzt. Auch pigmentfreie Markierungsstoffe können, beispielsweise als Stich- oder Druckfarbe, auf das Substrat aufgebracht oder in das Substratvolumen eingebracht werden. Mit pigmentfreien Markierungsstoffen lässt sich eine Beschichtung hoher Transparenz erzeugen, in die durch Lasereinwirkung mit hoher Geschwindigkeit eine dauerhafte und kontrastreiche Markierung eingebracht werden kann. Pigmentfreie Markierungsstoffe können durch Laserstrahlung im ultravioletten, sichtbaren oder infraroten Spektralbereich beispielsweise mit der 10,6 µm-Strahlung eines CO₂-Lasers modifiziert werden. Konkrete, nicht beschränkende Beispiele für pigmentfreie lasermodifizierbare Markierungsstoffe sind in den Druckschriften WO 02/101462 A1, US 4,343,885 und EP 0290 750 B1 angegeben. Als Markierungsstoffe, die mit einem CO₂-Schneidlaser modifizierbar sind, können insbesondere auch die in der Druckschrift EP 1 648 969 B1 angegebenen lasermarkierbaren Zusammensetzungen eingesetzt werden.

Nach einem anderen Erfindungsaspekt ist die Kennzeichnung durch einen ungeschnittenen Bereich des Substrats mit einer Markierungskurvenschar aus einer Mehrzahl von Markierungslinien gebildet, die an die Schnittlinien außerhalb der Kennzeichnung anschließen. Allgemein bezeichnet der Begriff "Markierungslinien" im Rahmen dieser Beschreibung stets ungeschnittene, lediglich markierte Linien. Linien, die sowohl einen inneren Schnittbereich als auch einen äußeren Markierungsbereich aufweisen, sind ebenfalls möglich und werden als (farbig) berandete Schnittlinien oder Schnittlinien mit (farbigem) Rand bezeichnet.

Die Kennzeichnung ist bei dieser Erfindungsvariante als ungeschnittener Teil des Substrats im Durchlicht gut zu erkennen und durch die Markierungslinien auch im Aufsicht deutlich sichtbar.

Das Substrat ist dabei vorzugsweise mit einem Markierungsstoff versehen, dessen sichtbare Farbe durch die Einwirkung der Laserstrahlung veränderbar ist, so dass die Markierungslinien der Kennzeichnung farbig sind. Alternativ oder zusätzlich kann das Substrat auch mit einem Markierungsstoff versehen sein, dessen Infrarot-absorbierende, magnetische, elektrische oder lumineszierende Eigenschaften durch die Einwirkung der Laserstrahlung veränderbar sind, so dass die Markierungslinien der Kennzeichnung gegenüber ihrem Umfeld veränderte Infrarot-absorbierende, magnetische, elektrische oder lumineszierende Eigenschaften aufweisen. Als Markierungsstoffe kommen auch hier die oben erwähnten Stoffe in Betracht.

Bei geeigneten Laserparametern kann eine farbige Markierungslinie auch ohne zusätzlichen Markierungsstoff erzeugt werden, beispielsweise indem durch Verbrennungsvorgänge sich die Papierfasern verfärben oder indem sich die Opazität eines Polymersubstrats verändert.

Bei einer weiteren vorteilhaften Erfindungsvariante ist die Kennzeichnung durch einen ungeschnittenen Bereich des Substrats mit mehreren ineinander liegenden Markierungskonturen abnehmender Größe gebildet. Die Markierungskonturen bilden dabei zweckmäßig die Form der Kennzeichnung nach, wobei mit zunehmender Verkleinerung nicht mehr alle Details der Außenkontur der Kennzeichnung dargestellt werden müssen. Auch bei einer solchen Gestaltung ist die Kennzeichnung mit dem dargestellten Markierungsmotiv im Auflicht deutlich erkennbar.

Wie bei der vorhergehenden Erfindungsvariante kann das Substrat auch bei dieser Variante mit einem Markierungsstoff versehen sein, dessen sichtbare Farbe und/oder dessen Infrarot-absorbierende, magnetische, elektrische oder lumineszierende Eigenschaften durch die Einwirkung der Laserstrahlung veränderbar sind, so dass die Markierungskonturen entsprechend veränderte Eigenschaften aufweisen.

In allen Gestaltungen kann innerhalb der Kennzeichnung eine durchgehende Motivöffnung in Form eines Musters, von Zeichen oder einer Codierung angeordnet sein. In vorteilhaften Gestaltungen steht die Form der Motivöffnung mit der Form der Kennzeichnung in einem Sinnzusammenhang. Ein solcher Sinnzusammenhang kann insbesondere darin bestehen, dass die Motivöffnung das gleiche Motiv wie die Kennzeichnung darstellt, wobei sich die räumliche Lage und/oder die Größe der beiden dargestellten Motive unterscheiden können. Der Sinnzusammenhang kann auch darin bestehen, dass das erste und zweite dargestellte Motiv jeweils nur Motivteile bilden, die sich zu einem Gesamtmotiv ergänzen, oder darin, dass sich das erste und zweite dargestellte Motiv zu einem schlüssigen Gesamtbild ergänzen.

Auch der Merkmalsbereich selbst kann in allen Gestaltungen in Form eines Musters, von Zeichen oder einer Codierung ausgebildet sein, wobei die Form des Merkmalsbereichs mit der Form der Kennzeichnung und/oder einer gegebenenfalls vorhandenen Motivöffnung in einem Sinnzusammenhang stehen kann. Die Formen von Merkmalsbereich, Kennzeichnung und Motivöffnung können jedoch auch unabhängig voneinander gewählt werden und jeweils eigenständige Motive darstellen.

Bei einer Weiterbildung der Erfindung weist der Merkmalsbereich neben der Kurvenschar aus der Mehrzahl von gekrümmten und/oder divergierenden Schnittlinien auch eine Markierungskurvenschar aus einer Mehrzahl von Markierungslinien auf, vorzugsweise aus einer Mehrzahl von gekrümmten und/oder divergierenden Markierungslinien. Die Schnittlinien und die Markierungslinien können dabei zueinander einen beliebigen Winkel einschließen. Die Kennzeichnung ist in dieser Weiterbildung mit Vorteil durch einen ungeschnittenen Bereich des Trägers mit zwei Markierungskurvenscharen aus jeweils einer Mehrzahl von Markierungslinien gebildet, wobei die Markierungslinien der einen Markierungskurvenschar an die Schnittlinien außerhalb der Kennzeichnung anschließen und die Markierungslinien der anderen Markierungskurvenschar an die Markierungslinien außerhalb der Kennzeichnung anschließen.

Nach einer weiteren vorteilhaften Erfindungsvariante ist der Umriss der Kennzeichnung mit einer Markierungskontur, insbesondere einer farbigen Markierungskontur versehen, um die Erkennbarkeit der Kennzeichnung im Auflicht zu erhöhen.

In allen Gestaltungen sind die Schnittlinien vorzugsweise mit einer Breite zwischen 0,05 mm und 1 mm ausgebildet. Der Mitte-zu-Mitte-Abstand liegt vorzugsweise zwischen 0,05 mm und 3 mm, insbesondere zwischen 0,5 mm und 1,5 mm, wobei der Mitte-zu-Mitte-Abstand konstant (äquidistante Schnittlinien) oder variabel (divergierende Schnittlinien) sein kann. Bei Schnittlinien mit Randbereich liegt die Breite des Randbereichs auf jeder Seite vorzugsweise zwischen 0,02 mm und 1 mm und reine Markierungslinien ohne Schnittbereich weisen vorzugsweise eine Breite zwischen 0,05 mm und 3 mm auf.

In einer vorteilhaften Erfindungsvariante ist die Kurvenschar des Merkmalsbereichs aus einer Mehrzahl von gekrümmten, äquidistanten Schnittlinien gebildet. Bei einer anderen ebenfalls vorteilhaften Erfindungsvariante ist die Kurvenschar des Merkmalsbereichs aus einer Mehrzahl von geraden, divergierenden Schnittlinien gebildet.

In einer zweckmäßigen Weiterbildung der Erfindung bildet die relative Anordnung von Schnittlinien-Kurvenschar und Kennzeichnung ein weiteres Echtheitsmerkmal, bei dem für unterschiedliche Exemplare des Datenträgers unterschiedliche relative Anordnungen von Schnittlinien-Kurvenschar und Kennzeichnung wählbar sind.

Der Merkmalsbereich des Datenträgers ist mit Vorteil durch ein Folienelement verstärkt. Das Folienelement kann dabei eine Kurvenschar enthalten, die mit der Kurvenschar des Merkmalsbereichs einen Moireeffekt erzeugt. Beispielsweise kann der Mitte-zu-Mitte-Abstand der Kurvenschar des Folienelements leicht (beispielsweise einige Prozent) von dem Mitte-zu-Mitte-Abstand der Kurvenschar des Merkmalsbereichs abweichen und/oder die beiden Kurvenscharen können leicht (beispielsweise um einige Grad) gegeneinander gedreht sein.

Es ist jedoch auch möglich, einen Merkmalsbereich ohne zusätzliches Folienelement als Sicherheitselement einzusetzen. Bei dem Datenträger kann es sich insbesondere um ein Sicherheitselement, ein Sicherheitspapier oder ein Wertdokument handeln.

In einer vorteilhaften Erfindungsvariante bildet der Merkmalsbereich einen Durchsichtsbereich, in dem die Kennzeichnung im Auflicht und/oder Durchlicht ein gegenüber dem restlichen Merkmalsbereich verändertes visuelles Erscheinungsbild erzeugt.

Nach einer anderen ebenfalls vorteilhaften Erfindungsvariante ist der Merkmalsbereich auf einer oder beiden Datenträgerseiten mit einer Deckschicht geringer Lichtdurchlässigkeit abgedeckt, so dass die Kennzeichnung im Auflicht im Wesentlichen nicht sichtbar ist und erst bei Betrachtung im Durchlicht hervortritt.

Schließlich kann nach einer weiteren vorteilhaften Erfindungsvariante der Merkmalsbereich auf beiden Datenträgerseiten mit einer opaken Deckschicht abgedeckt sein, so dass die Kennzeichnung visuell nicht sichtbar, jedoch maschinell erfassbar ist, beispielsweise durch Ultraschall.

Die Erfindung enthält auch ein Verfahren zum Herstellen eines Datenträgers der oben genannten Art. Dabei wird in dem Substrat ein Merkmalsbereich gebildet, indem durch Laserschneiden eine Kurvenschar aus einer Mehrzahl von gekrümmten und/oder divergierenden Schnittlinien erzeugt wird, wobei innerhalb des Merkmalsbereichs eine visuell und/oder maschinell erfassbare Kennzeichnung in Form eines Musters, von Zeichen oder einer Codierung erzeugt wird.

Die Kennzeichnung wird vorzugsweise durch eine Kurvenschar aus einer Mehrzahl von gekrümmten und/oder divergierenden ersten Schnittlinien gebildet, die durch denselben Schneidlaserstrahl wie die außerhalb der Kennzeichnung liegenden zweiten Schnittlinien des Merkmalsbereichs erzeugt werden und dass die ersten und zweiten Schnittlinien durch eine Variation der Laserparameter, insbesondere von Laserleistung und/oder der Schnittgeschwindigkeit, mit unterschiedlicher Schnittbreite erzeugt werden.

In einer vorteilhaften Verfahrensvariante wird das Substrat im Merkmalsbereich mit einem lasermodifizierbaren Markierungsstoff versehen, so dass die außerhalb der Kennzeichnung liegenden Schnittlinien durch die Einwirkung der Laserstrahlung in ihrem Randbereich modifiziert werden. Vorzugsweise werden auch die innerhalb der Kennzeichnung liegenden Schnittlinien durch die Einwirkung der Laserstrahlung in ihrem Randbereich modifiziert.

Nach einer weiteren vorteilhaften Verfahrensführung wird die Kennzeichnung durch einen ungeschnittenen Bereich des Substrats gebildet, vorzugsweise wird die Kennzeichnung durch einen ungeschnittenen Bereich des Substrats mit einer Markierungskurvenschar aus einer Mehrzahl von Markierungslinien gebildet, die durch denselben Laserstrahl wie die außerhalb der Kennzeichnung liegenden Schnittlinien des Durchsichtsbereichs erzeugt werden, und es werden die außerhalb der Kennzeichnung liegenden Schnittlinien und die Markierungslinien der Kennzeichnung durch eine Variation der Laserparameter, insbesondere der Laserleistung und/oder der Schnittgeschwindigkeit, erzeugt.

Weitere Ausführungsbeispiele sowie Vorteile der Erfindung werden nachfolgend anhand der Figuren erläutert, bei deren Darstellung auf eine maßstabs- und proportionsgetreue Wiedergabe verzichtet wurde, um die Anschaulichkeit zu erhöhen.

Es zeigen:
- Fig. 1: eine schematische Darstellung einer Banknote mit einem erfindungsgemäßen Merkmalsbereich,
- Fig. 2: eine Detailaufsicht auf den Merkmalsbereich der Banknote der Fig. 1,
- Fig. 3: in (a) eine Skizze zur Erläuterung der Veränderung der Schnittbreite bei Schneidlaserstrahlen mit unterschiedlich hohen Maximalleistungen und in (b) einen Detailausschnitt von Fig. 2 am Rand der Kennzeichnung,
- Fig. 4: eine Aufsicht auf einen Durchsichtsbereich nach einem anderen Ausführungsbeispiel der Erfindung,
- Fig. 5: eine Aufsicht auf einen Durchsichtsbereich nach einem weiteren Ausführungsbeispiel der Erfindung,
- Fig. 6: eine Detaildarstellung wie Fig. 3(b) am Rand einer Kennzeichnung für ein weiteres Ausführungsbeispiel der Erfindung,
- Fig. 7: schematisch die räumliche Energieverteilung eines Schneidlaserstrahls zur Erläuterung der Entstehung des Randeffekts,
- Fig. 8: eine Detaildarstellung am Rand einer Kennzeichnung nach einem weiteren Ausführungsbeispiel der Erfindung,
- Fig. 9: eine Detaildarstellung am Rand einer Kennzeichnung nach noch einem weiteren Ausführungsbeispiel der Erfindung,
- Fig. 10: in (a) und (b) zwei Exemplare einer Banknote, die sich durch die relative Anordnung von Schnittlinien-Kurvenschar und Kennzeichnung unterscheiden, und
- Fig. 11: einen Datenträger nach einem weiteren Ausführungsbeispiel der Erfindung, dessen Kennzeichnung visuell nicht sichtbar und nur maschinell erfassbar ist.

Die Erfindung wird nun am Beispiel einer Banknote erläutert. Die Figuren 1 und 2 zeigen dazu eine schematische Darstellung einer Banknote 10, die einen erfindungsgemäßen Merkmalsbereich in Gestalt eines in Fig. 2 genauer dargestellten Durchsichtsbereichs 12 aufweist.

Mit Bezug auf die Aufsicht der Fig. 2 ist der Durchsichtsbereich 12 durch eine Kurvenschar aus einer Mehrzahl von geraden, divergierenden Schnittlinien 22 gebildet, die durch Einwirkung von Laserstrahlung in das Banknotenpapier 20 geschnitten wurden. Im Ausführungsbeispiel weist die Kurvenschar der Schnittlinien 22 eine Schnittbreite von 0,15 mm auf und der Mitte-zu-Mitte-Abstand der Schnittlinien liegt zwischen 0,4 mm am unteren Rand und 1,0 mm am oberen Rand des Durchsichtsbereichs 12. Die Flächendeckung der Schnittlinien liegt somit zwischen 15% und 37,5%, so dass der Durchsichtsbereich 12 sowohl in Aufsicht als auch in Durchsicht erkennbar ist.

Der Durchsichtsbereich 12 ist in Form eines geometrischen Musters, beispielsweise des in Fig. 2 dargestellten Ovals ausgebildet. Sein Umriss ist in der Figur durch die gestrichelt eingezeichnete Umrandung 24 angedeutet und dient lediglich der zeichnerischen Veranschaulichung der gebildeten Form.

Innerhalb des Durchsichtsbereichs 12 ist eine Kennzeichnung 30 angeordnet, die, verglichen mit dem umgebenden Durchsichtsbereich 12, im Auflicht und/oder Durchlicht ein verändertes visuelles Erscheinungsbild aufweist und dadurch für einen Betrachter erkennbar ist. Die Kennzeichnung 30 ist allgemein in Form eines Musters, von Zeichen oder einer Codierung ausgebildet und hat im Ausführungsbeispiel die Form eines Ahornblattes. Auch der gestrichelt eingezeichnete Umriss 34 der Kennzeichnung 30 dient lediglich der zeichnerischen Veranschaulichung ihrer Form und entspricht nicht notwendigerweise einer tatsächlich vorhandenen Kontur auf der Banknote.

Bei dem Ausführungsbeispiel der Fig. 2 ist auch die Kennzeichnung 30 durch eine Kurvenschar aus einer Mehrzahl von geraden, divergierenden Schnittlinien 32 gebildet, wobei die Schnittlinien 32 der Kennzeichnung 30 perfekt gepassert an die außerhalb der Kennzeichnung liegenden Schnittlinien 22 des Durchsichtsbereichs 12 anschließen. Die Schnittlinien 32 innerhalb der Kennzeichnung 30 sind allerdings mit einer Schnittbreite von 0,3 mm ausgebildet und damit wesentlich breiter als die außerhalb der Kennzeichnung vorliegenden Schnittlinien 22. Aufgrund der geringeren Flächendeckung des Papiers im Bereich der Kennzeichnung 30 ist das von der Kennzeichnung gebildete Motiv "Ahornblatt" je nach den Lichtverhältnissen und dem Hintergrund im Auflicht und/oder Durchlicht deutlich zu erkennen.

Die perfekte Passerung der verschieden breiten Schnittlinien 22, 32 wird dadurch sichergestellt, dass die Schnittlinien 22, 32 durch Laserschneiden mit demselben Schneidlaserstrahl im selben Arbeitsgang erzeugt werden. Die unterschiedlichen Schnittbreiten werden durch eine Variation der Laserparameter, insbesondere eine Variation der Laserleistung und/oder der Schnittgeschwindigkeit, beim Schneidevorgang erzeugt.

Zur Illustration ist in Fig. 3(a) die im Wesentlichen gaußförmige räumliche Verteilung der Leistung W eines Schneidlaserstrahls gezeigt. Bei konstanter Schnittgeschwindigkeit und hoher Maximalleistung (Verteilung 40) überschreitet der Energieeintrag der Laserstrahlung ins Papier die zum Schneiden des Papiers 20 benötigte Schwellenenergie in einem breiten Schnittbereich 42. Bei einer Verteilung 44 mit einer niedrigeren Maximalleistung wird die zum Schneiden des Papiers 20 benötigte Schwellenenergie dagegen nur in einem schmäleren Schnittbereich 46 überschritten, so dass eine kleinere Schnittbreite resultiert. Auf diese Weise kann bei konstanter Schnittgeschwindigkeit durch die praktisch instantan mögliche Variation der Laserleistung die Schnittbreite des Laserstrahls entlang der Laserstrahlführung nach Wunsch variiert werden.

Mit Bezug auf Fig. 2 und die Detaildarstellung der Fig. 3(b) können aneinander anschließende Schnittlinien 22, 32 auf diese Weise in einem einzigen Arbeitsgang als durchgehende und damit perfekt gepasserte Schnittlinien erzeugt werden. Beim Übergang vom Durchsichtsbereich 12 (Schnittlinien 22) in den Bereich der Kennzeichnung 30 (Schnittlinien 32) wird dazu die Laserleistung und damit die Schnittbreite erhöht und beim Übergang vom Bereich der Kennzeichnung 30 (Schnittlinien 32) in den Durchsichtsbereich 12 (Schnittlinien 22) wird die Laserleistung und damit die Schnittbreite wieder erniedrigt. Dies ist besonders gut im Detailausschnitt der Fig. 3(b) zu erkennen, die den Übergang einer breiten Schnittlinie 32 innerhalb der Kennzeichnung 30 (Breite 42, hier 0,3 mm) zu einer schmalen Schnittlinie außerhalb der Kennzeichnung (Breite 46, hier 0,15 mm) genau am Rand 34 der Kennzeichnung 30 zeigt.

Die Veränderung der Schnittbreite 42, 46 kann auch durch eine Änderung der Schnittgeschwindigkeit bei konstanter Laserleistung erreicht werden. Bei einer hohen Schnittgeschwindigkeit wirkt die Laserstrahlung nur relativ kurz auf das Papier ein, so dass der Energieeintrag ins Papier gering ist. Entsprechend wird die zum Schneiden des Papiers benötigte Schwellenenergie nur in einem schmalen Schnittbereich mit hoher Laserleistung überschritten. Bei einer niedrigeren Schnittgeschwindigkeit wirkt die Laserstrahlung dagegen länger auf das Papier ein, so dass ein höherer Energieeintrag ins Papier resultiert. Entsprechend ergibt sich ein breiterer Schnittbereich, in dem die zum Schneiden des Papiers benötigte Schwellenergie überschritten wird. Die beiden Parameter Laserleistung und Schnittgeschwindigkeit können selbstverständlich auch gemeinsam und gleichzeitig verändert werden um eine größere Variationsbreite zur Verfügung zu haben.

Das Ausführungsbeispiel der Fig. 4 zeigt einen Durchsichtsbereich 50, bei dem die außerhalb der Kennzeichnung 54 liegenden Schnittlinien 52 wie bei Fig. 2 durch Laserschneiden erzeugt wurden. Im Unterschied zu Fig. 2 ist die Kurvenschar des Durchsichtsbereichs 50 durch gekrümmte, äquidistante Schnittlinien 52 gebildet. Weiter wurde innerhalb der Kennzeichnung 54 die Laserleistung des Schneidlasers unter die Schneideschwelle des Papiers 20 gesenkt, so dass dort keine Schnittlinien erzeugt wurden. Die Kennzeichnung 54 bleibt so als ungeschnittenes Papierstück stehen und ist vor dem Hintergrund des gerasterten Durchsichtsbereichs 50 vor allem im Durchlicht deutlich zu erkennen.

Fig. 5 zeigt ein weiteres Ausführungsbeispiel der Erfindung mit einem Durchsichtsbereich 60, bei dem die Kurvenschar der außerhalb der Kennzeichnung 64 liegenden Schnittlinien durch gekrümmte und divergierende Schnittlinien 62 gebildet ist. Fig. 5 illustriert weiter die optionale Markierung der Außenkontur 66 der Kennzeichnung 64 mithilfe der Laserstrahlung. Dazu wurde, wie weiter unten genauer beschrieben, das Banknotenpapier 20 mit einem lasermodifizierbaren Markierungsstoff versehen, dessen sichtbare Farbe durch die Einwirkung der Laserstrahlung veränderbar ist. Zur Erzeugung der Außenkontur 66 wurden die Laserparameter dann so eingestellt, dass die Laserenergie über dem gesamten Strahldurchmesser unterhalb der Schneideschwelle des Papiers, jedoch im einem inneren Bereich noch oberhalb der Reaktionsschwelle des lasermodifizierbaren Markierungsstoff liegt und damit eine gewünschte Farbänderung hervorruft.

Fig. 6 zeigt in einer Detaildarstellung wie Fig. 3(b) ein Ausführungsbeispiel einer vorteilhaften Erfindungsvariante, bei der der Durchsichtsbereich 70 und die Kennzeichnung 80 beide durch eine Mehrzahl von gekrümmten und/oder divergierenden Schnittlinien 72 bzw. 82 gebildet sind. Die Schnittlinien 72, 82 schließen am Rand 86 der Kennzeichnung in perfektem Passer aneinander an, wobei wie bei dem Ausführungsbeispiel der Fig. 2 die Schnittbreite der Schnittlinien 72 außerhalb der Kennzeichnung 80 durch geeignete Variation der Laserparameter kleiner als die Schnittbreite der Schnittlinien 82 innerhalb der Kennzeichnung 80 gewählt ist. Zusätzlich sind sowohl die Schnittlinien 82 innerhalb der Kennzeichnung als auch die Schnittlinien 72 außerhalb der Kennzeichnung jeweils an beiden Seiten von einen perfekt gepasserten farbigen Rand 74 bzw. 84 umgeben.

Um einen solchen zu den Schnittlinien perfekt gepasserten farbigen Rand 74, 84 zu erzeugen, wurde das Banknotenpapier 20 vor dem Laserschneiden in einer gewissen Umgebung des zu erzeugenden Durchsichtsbereichs 70 mit einem lasermodifizierbaren Merkmalsstoff, beispielsweise mit lasermodifizierbaren Effektpigmenten versehen, die bei Einwirkung von Laserstrahlung eine gewünschte Farbänderung, etwa von farblos zu rot, zeigen.

Das Prinzip der gleichzeitigen und perfekt gepasserten Erzeugung der Schnittlinien 72, 82 und der farbigen Ränder 74, 84 ist in Fig. 7 illustriert, wo schematisch die räumliche Leistungs- bzw. Energieverteilung 90 des Schneidlaserstrahls gezeigt ist. In einem inneren Bereich, dem Schnittbereich 92, überschreitet die Laserenergie die zum Schneiden des Papiers 20 benötigte Schwellenergie E₁. Mit E₂ ist in Fig. 7 die Reaktionsenergie der Effektpigmente bezeichnet, bei deren Überschreiten die gewünschte Farbänderung erfolgt. Wie aus der Figur unmittelbar ersichtlich, liegt in einem äußeren Bereich des Laserstrahlprofils, dem Markierungsbereich 94, die Laserenergie zwischen der für die Farbänderung benötigen Reaktionsenergie E₂ und der zum Schneiden benötigen Energie Ei, so dass in dem Markierungsbereich 94 eine Farbänderung der Effektpigmente induziert wird, der Träger aber nicht geschnitten wird.

Das mit den lasermodifizierbaren Effektpigmenten versehene Banknotenpapier 20 wird daher durch den Laserstrahl 90 in einem zentralen Bereich 72 bzw. 82, der dem Schnittbereich 92 der Fig. 7 entspricht, geschnitten und zusätzlich in einem Randbereich 74, 84 in perfekter Passerung zu den Schnittlinien 72 bzw. 82 eingefärbt. Die Breite des eingefärbten Randbereichs 74, 84 entspricht dabei der Breite des Markierungsbereichs 94 und hängt von dem Strahlprofil, der Reaktionsenergie der verwendeten Effektpigmente und den Materialeigenschaften des Papiers ab. Außerhalb des Schnittbereichs 92 und des Markierungsbereichs 94 liegt die Laserenergie unterhalb der Reaktionsschwelle der Effektpigmente, so dass das Papier dort nicht verändert wird.

Um den Umriss einer Kennzeichnung im Auflicht besser erkennbar zu machen, kann die Außenkontur 66 der Kennzeichnung 64 mithilfe der Laserstrahlung markiert werden, wie in Fig. 5 illustriert. Dazu werden die Laserparameter so eingestellt, dass die Laserenergie über dem gesamten Strahldurchmesser unterhalb der Schneideschwelle des Papiers, jedoch im einem inneren Bereich noch oberhalb der Reaktionsschwelle der Effektpigmente liegt, beispielsweise durch Wahl einer Laserenergie zwischen E₁ und E₂ in Fig. 7.

Fig. 8 zeigt ein weiteres Ausführungsbeispiel eines erfindungsgemäßen Durchsichtsbereichs 100, bei dem die außerhalb der Kennzeichnung 110 liegenden Schnittlinien 102 wie bei Fig. 6 durch Laserschneiden eines mit einem Markierungsstoff versehenen Banknotenpapiers 20 zusammen mit einem gepasserten farbigen Rand 104 erzeugt sind. Im Unterschied zum Ausführungsbeispiel der Fig. 6 wurden die Laserparameter des Schneidlasers beim Übergang in den Bereich der Kennzeichnung 110 hinein allerdings so verändert, dass der Energieeintrag ins Papier unterhalb der Schneideschwelle des Papiers 20, jedoch noch oberhalb der Reaktionsschwelle des Markierungsstoffs liegt. Auf diese Weise erzeugt der Laserstrahl innerhalb der Kennzeichnung 110 keine Schnittlinien mit farbigen Rand mehr, sondern nur noch farbige Markierungslinien 112, die am Rand 116 der Kennzeichnung 110 perfekt gepassert an die Schnittlinien 102 anschließen. Ein derartiger gepasserter Übergang von farbigen Markierungslinien zu farbig berandeten Schnittlinien ist visuell attraktiv, einfach nachzuweisen und stellt zudem für einen Fälscher eine schwer zu überwindende technische Hürde dar.

Eine weitere Gestaltungsvariante ist im Detailausschnitt der Fig. 9 dargestellt. Das dort gezeigte Ausführungsbeispiel enthält einen Durchsichtsbereich 120, der außerhalb einer Kennzeichnung 130 sowohl eine Kurvenschar aus Schnittlinien 122 mit farbigem Rand 124 aufweist als auch eine Markierungskurvenschar aus farbigen Markierungslinien 126 ohne Schnittbereich. Sowohl die Schnittlinien 122 als auch die Markierungslinien 126 können beispielsweise gekrümmt und äquidistant, gekrümmt und divergierend, oder gerade und divergierend sein. Am Rand der Kennzeichnung 130 gehen sowohl die farbigen Markierungslinien 126 als auch die farbig berandeten Schnittlinien 122 in perfektem Passer in farbige Markierungslinien 132 über.

Im gezeigten Ausführungsbeispiel sind die beiden Linienarten 122,126 des Durchsichtsbereichs 120 alternierend angeordnet, es sind jedoch auch andere Abfolgen, beispielsweise von je zwei Schnittlinien 122 und einer Markierungslinie 126, denkbar. Da die Markierungskurvenschar keine Schnittlinien enthält, kann sie auch in einem beliebigen Winkel zu der Kurvenschar der Schnittlinien angeordnet sein.

In allen gezeigten Ausgestaltungen kann die relative Anordnung der Schnittlinien-Kurvenschar und der Kennzeichnung ein weiteres Echtheitsmerkmal bilden. Dazu wird die Schnittlinien-Kurvenschar für unterschiedliche Exemplare des Datenträgers relativ zur Kennzeichnung unterschiedlich angeordnet und diese unterschiedliche Anordnung mit einem weiteren Charakteristikum des Datenträgers, beispielsweise der Seriennummer, korreliert.

Zur Illustration zeigt Fig. 10 in (a) und (b) zwei Exemplare einer Banknote, bei denen ein Durchsichtsbereich 140 durch gekrümmte, äquidistante Schnittlinien 142 gebildet ist, wie in Zusammenhang mit Fig. 4 bereits grundsätzlich erläutert. Im Bereich einer Kennzeichnung 144, die hier in Form der Denomination "10" der Banknote gestaltet ist, wurde die Laserleistung des Schneidlasers unter die Schneideschwelle des Papiers gesenkt, so dass dort keine Schnittlinien erzeugt wurden.

Die beiden Banknotenexemplare der Figuren 10(a) und (b) unterscheiden sich nun durch die Phasenlage der gekrümmten Schnittlinien 142 relativ zur Kennzeichnung 144. Während in Fig. 10(a) die Krümmungsbäuche der Schnittlinien 142 am oberen Rand der Kennzeichnung 144 nach links weisen (Anordnung 1, Bezugszeichen 146), zeigen sie in Fig. 10(b) dort nach rechts (Anordnung 2, Bezugszeichen 148). Die Phasenlage der Schnittlinien 142 kann nun beispielsweise entsprechend der Seriennummer des jeweiligen Banknotenexemplars gewählt werden, etwa Anordnung 1 für den Seriennummernbereich 0000001 bis 0100000, Anordnung 2 für den Seriennummernbereich 0100001 bis 0200000, danach wieder Anordnung 1 für den Seriennummernbereich 0200001 bis 0300000, und so weiter. Durch eine visuelle oder maschinelle Prüfung der Phasenlage der Schnittlinien 142 und einen Vergleich mit der Zuordnung zu den Seriennummern kann dann die Echtheit der Note verifiziert werden. In der Praxis wird mit Vorteil eine komplizierte Zuordnung zwischen Seriennummern und relativer Anordnung gewählt, so dass, solange die Zuordnung der Seriennummern geheim gehalten wird, für einen potentiellen Fälscher nicht nachvollziehbar ist, welche Anordnung welchen Seriennummern zugeordnet ist.

Anstelle einer unterschiedlichen Phasenlage können auch andere Merkmale der Schnittlinien-Kurvenschar zur Codierung eingesetzt werden, beispielsweise die Steigung (ansteigend/ absteigend), die Divergenz (sich nach oben/ unten bzw. rechts/links öffnend) oder der Krümmungsradius (zunehmend/ abnehmend).

Wird der Merkmalsbereich auf einer oder beiden Seiten des Datenträgers mit einer Deckschicht geringer Lichtdurchlässigkeit abgedeckt, so ist die Kennzeichnung im Auflicht praktisch nicht zu erkennen, tritt jedoch bei Betrachtung des Datenträgers im Durchlicht deutlich hervor.

Der Merkmalsbereich kann auch so gestaltet werden, dass die Kennzeichnung visuell völlig unsichtbar und nur maschinell erfassbar ist. Fig. 11 zeigt dazu im Querschnitt einen erfindungsgemäßen Datenträger, bei dem eine transparente Folie 150 beidseitig von opaken Deckschichten 152 abgedeckt ist. Die Folie 150 enthält einen Merkmalsbereich 154 mit einer Mehrzahl von gekrümmten und/oder divergierenden Schnittlinien 156 und einer innerhalb des Merkmalsbereichs angeordneten Kennzeichnung 158. Die Kennzeichnung 158 kann, wie in Fig. 11, durch einen ungeschnittenen Bereich der Folie 150 gebildet sein, oder kann in anderen Ausgestaltungen beispielsweise durch einen Bereich mit Schnittlinien anderer Breite gebildet sein.

Da die Folie 150 beidseitig von opaken Deckschichten 152 abgedeckt ist, sind die Schnittlinien 156 und damit auch die Kennzeichnung 158 visuell nicht zu erkennen. Die Kennzeichnung 158 kann jedoch maschinell erfasst werden, beispielsweise durch eine Ultraschallsensorik 160. Es bietet sich an, die nur maschinell erfassbaren Kennzeichnungen mit einer Codierung durch die relative Anordnung von Schnittlinien-Kurvenschar und Kennzeichnung zu kombinieren, wie in Zusammenhang mit Fig. 10 bereits grundsätzlich erläutert.

### Bezugszeichenliste

- 10: Banknote
- 12: Durchsichtsbereich
- 20: Banknotenpapier
- 22: Schnittlinien
- 24: Umrandung
- 30: Motivbereich
- 32: Schnittlinien
- 34: Umriss
- 40: Verteilung
- 42: Schnittbereich
- 44: Verteilung
- 46: Schnittbereich
- 50: Durchsichtsbereich
- 52: Schnittlinien
- 54: Kennzeichnung
- 60: Durchsichtsbereich
- 62: Schnittlinien
- 64: Kennzeichnung
- 66: Außenkontur
- 70: Durchsichtsbereich
- 72: Schnittlinien
- 74: farbiger Rand
- 80: Kennzeichnung
- 82: Schnittlinien
- 84: farbiger Rand
- 86: Rand der Kennzeichnung
- 90: Energieverteilung
- 92: Schnittbereich
- 94: Markierungsbereich
- 100: Durchsichtsbereich
- 102: Schnittlinien
- 104: farbiger Rand
- 110: Kennzeichnung
- 112: Markierungslinien
- 116: Rand der Kennzeichnung
- 120: Durchsichtsbereich
- 122: Schnittlinien
- 124: farbiger Rand
- 126: Markierungslinien
- 130: Kennzeichnung
- 132: Markierungslinien
- 140: Durchsichtsbereich
- 142: Schnittlinien
- 144: Kennzeichnung
- 146, 148: Krümmungsbäuche
- 150: Folie
- 152: Deckschichten
- 154: Merkmalsbereich
- 156: Schnittlinien
- 158: Kennzeichnung
- 160: Ultraschallsensorik

## Patentansprüche

1. Datenträger insbesondere Wertdokument, wie Banknote oder Ausweiskarte, mit einem Substrat (20), in dem durch eine Kurvenschar aus einer Mehrzahl von gekrümmten und/oder divergierenden Schnittlinien (22; 102) ein Merkmalsbereich (12; 100) gebildet ist, wobei innerhalb des Merkmalsbereichs (12; 100) eine visuell und/oder maschinell erfassbare Kennzeichnung (30; 110) in Form eines Musters, von Zeichen oder einer Kodierung angeordnet ist, **dadurch gekennzeichnet, dass** entweder
i) die Kennzeichnung (110) durch einen ungeschnittenen Bereich des Substrats (20) mit einer Markierungskurvenschar aus einer Mehrzahl von Markierungslinien (112) gebildet ist, die an die Schnittlinien (102) außerhalb der Kennzeichnung (110) anschließen, oder
ii) die Kennzeichnung (30) durch eine Kurvenschar aus einer Mehrzahl von gekrümmten und/oder divergierenden Schnittlinien (32) gebildet ist, so dass die Schnittlinien (32) der Kennzeichnung (30) erste Schnittlinien bilden und die außerhalb der Kennzeichnung liegenden Schnittlinien (22) des Merkmalsbereichs (12) zweite Schnittlinien bilden, wobei die ersten und zweiten Schnittlinien (32, 22) aneinander anschließen und unterschiedliche Schnittbreite aufweisen.

2. Datenträger nach Anspruch 1, **dadurch gekennzeichnet, dass** im Fall i) der Umriss der Kennzeichnung (110) mit einer Markierungskontur, insbesondere einer farbigen Markierungskontur versehen ist.

3. Datenträger nach wenigstens einem der Ansprüche 1 oder 2, **dadurch gekennzeichnet, dass** das Substrat (20) im Merkmalsbereich (100; 70) mit einem lasermodifizierbaren Markierungsstoff versehen ist, und dass die außerhalb der Kennzeichnung (110; 80) liegenden Schnittlinien (102; 72) des Merkmalsbereichs einen durch Einwirkung von Laserstrahlung modifizierten Randbereich (104; 74) aufweisen, vorzugsweise, dass das Substrat (20) mit einem Markierungsstoff versehen ist, dessen sichtbare Farbe durch die Einwirkung der Laserstrahlung veränderbar ist, und dass die außerhalb der Kennzeichnung (110; 80) liegenden Schnittlinien (102; 72) des Merkmalsbereichs einen farbigen Randbereich (104; 74) aufweisen.

4. Datenträger nach Anspruch 3, **dadurch gekennzeichnet, dass** die Kennzeichnung (80) durch eine Kurvenschar aus einer Mehrzahl von gekrümmten und/oder divergierenden Schnittlinien (82) gebildet ist, so dass die Schnittlinien (82) der Kennzeichnung erste Schnittlinien bilden und die außerhalb der Kennzeichnung (80) liegenden Schnittlinien (72) des Merkmalsbereichs zweite Schnittlinien bilden, wobei die ersten und zweiten Schnittlinien (82, 72) aneinander anschließen und die ersten Schnittlinien (82) und vorzugsweise auch die zweiten Schnittlinien (72) einen durch Einwirkung von Laserstrahlung modifizierten Randbereich (84, 74) aufweisen.

5. Datenträger nach wenigstens einem der Ansprüche 1 bis 4, **dadurch gekennzeichnet, dass** innerhalb der Kennzeichnung eine durchgehende Motivöffnung in Form eines Musters, von Zeichen oder einer Kodierung angeordnet ist.

6. Datenträger nach wenigstens einem der Ansprüche 1 bis 5, **dadurch gekennzeichnet, dass** der Merkmalsbereich (120) neben der Kurvenschar aus der Mehrzahl von gekrümmten und/oder divergierenden Schnittlinien (122) eine Markierungskurvenschar aus einer Mehrzahl Markierungslinien (126) aufweist, vorzugsweise aus einer Mehrzahl von gekrümmten und/oder divergierenden Markierungslinien (126).

7. Datenträger nach wenigstens einem der Ansprüche 1 bis 6, **dadurch gekennzeichnet, dass** die Schnittlinien eine Breite zwischen 0,05 mm und 1 mm, insbesondere zwischen 0,1 mm und 0,4 mm und einen konstanten oder veränderlichen Mitte-zu-Mitte-Abstand zwischen 0,05 mm und 1 mm, insbesondere zwischen 0,3 mm und 0,7 mm aufweisen.

8. Datenträger nach wenigstens einem der Ansprüche 1 bis 7, **dadurch gekennzeichnet, dass** die Kurvenschar des Merkmalsbereichs (100; 12) aus einer Mehrzahl von gekrümmten, äquidistanten Schnittlinien oder aus einer Mehrzahl von geraden, divergierenden Schnittlinien gebildet ist.

9. Datenträger nach wenigstens einem der Ansprüche 1 bis 8, **dadurch gekennzeichnet, dass** der Merkmalsbereich (100; 12) in Form eines Musters, von Zeichen oder einer Kodierung ausgebildet ist.

10. Datenträger nach wenigstens einem der Ansprüche 1 bis 9, **dadurch gekennzeichnet, dass** die relative Anordnung von Schnittlinien-Kurvenschar und Kennzeichnung (110; 30) ein weiteres Echtheitsmerkmal bildet, bei dem für unterschiedliche Exemplare des Datenträgers unterschiedliche relative Anordnungen von Schnittlinien-Kurvenschar und Kennzeichnung wählbar sind.

11. Datenträger nach wenigstens einem der Ansprüche 1 bis 10, **dadurch gekennzeichnet, dass** der Merkmalsbereich (100; 12) durch ein Folienelement verstärkt ist.

12. Datenträger nach wenigstens einem der Ansprüche 1 bis 11, **dadurch gekennzeichnet, dass** der Merkmalsbereich (100; 12)
• einen Durchsichtsbereich bildet, in dem die Kennzeichnung (110; 30) im Auflicht und/oder Durchlicht ein verändertes visuelles Erscheinungsbild erzeugt oder
• auf einer oder beiden Datenträgerseiten mit einer Deckschicht geringer Lichtdurchlässigkeit abgedeckt ist, so dass die Kennzeichnung (110; 30) im Auflicht im Wesentlichen nicht sichtbar ist und bei Betrachtung im Durchlicht hervortritt, oder
• auf beiden Datenträgerseiten mit einer opaken Deckschicht abgedeckt ist, so dass die Kennzeichnung (110; 30) visuell nicht sichtbar, jedoch maschinell erfassbar ist.

13. Verfahren zum Herstellen eines Datenträgers nach Anspruch 1, der ein Substrat (20) aufweist, in den der Merkmalsbereich (12; 100) eingebracht werden soll, wobei bei dem Verfahren in dem Substrat (20) ein Merkmalsbereich (12; 100) gebildet wird, indem eine Kurvenschar aus einer Mehrzahl von gekrümmten und/oder divergierenden Schnittlinien (22; 102) erzeugt wird, wobei innerhalb des Merkmalsbereichs (12; 100) eine visuell und/oder maschinell erfassbare Kennzeichnung (30; 110) in Form eines Musters, von Zeichen oder einer Kodierung erzeugt wird, **dadurch gekennzeichnet, dass** entweder
i) die Kurvenschar aus einer Mehrzahl von gekrümmten und/oder divergierenden Schnittlinien (102) durch Laserschneiden erzeugt wird und dass die Kennzeichnung (110)' durch einen ungeschnittenen Bereich des Substrats (20) mit einer Markierungskurvenschar aus einer Mehrzahl von Markierungslinien (112) gebildet wird, die an die Schnittlinien (102) außerhalb der Kennzeichnung (110) anschließen, oder
ii) die Kurvenschar aus einer Mehrzahl von gekrümmten und/oder divergierenden Schnittlinien (22) durch Laserschneiden erzeugt wird und dass die Kennzeichnung (30) durch eine Kurvenschar aus einer Mehrzahl von gekrümmten und/oder divergierenden Schnittlinien (32) gebildet wird, so dass die Schnittlinien (32) der Kennzeichnung (30) erste Schnittlinien bilden und die außerhalb der Kennzeichnung (30) liegenden Schnittlinien (22) des Merkmalsbereichs (12) zweite Schnittlinien bilden, wobei die ersten und zweiten Schnittlinien (32, 22) aneinander anschließen und unterschiedliche Schnittbreite aufweisen.

14. Verfahren nach Anspruch 13, **dadurch gekennzeichnet, dass** im Fall i) die Markierungslinien (112) durch denselben Laserstrahl wie die außerhalb der Kennzeichnung (110) liegenden Schnittlinien (102) des Merkmalbereichs (100) erzeugt werden, und dass die außerhalb der Kennzeichnung (110) liegenden Schnittlinien (102) und die Markierungslinien (112) der Kennzeichnung (110) durch eine Variation der Laserparameter, insbesondere der Laserleistung und/oder der Schnittgeschwindigkeit erzeugt werden.

15. Verfahren nach Anspruch 13, **dadurch gekennzeichnet, dass** im Fall ii) die ersten Schnittlinien (32) durch denselben Schneidlaserstrahl wie die außerhalb der Kennzeichnung (30) liegenden zweiten Schnittlinien (22) des Merkmalsbereichs (12) erzeugt werden und dass die ersten und zweiten Schnittlinien (32, 22) durch eine Variation der Laserparameter, insbesondere von Laserleistung und/oder der Schnittgeschwindigkeit mit unterschiedlicher Schnittbreite erzeugt werden.

16. Verfahren nach wenigstens einem der Ansprüche 13 bis 15, **dadurch gekennzeichnet, dass** das Substrat (20) im Merkmalsbereich (100; 70) mit einem lasermodifizierbaren Markierungsstoff versehen wird, so dass die außerhalb der Kennzeichnung (110; 80) liegenden Schnittlinien (102; 72) durch die Einwirkung der Laserstrahlung in ihrem Randbereich (104; 74) modifiziert werden, vorzugsweise, dass auch die innerhalb der Kennzeichnung (80) liegenden Schnittlinien (82) durch die Einwirkung der Laserstrahlung in ihrem Randbereich (84) modifiziert werden.

## Claims

1. Data carrier, in particular a valuable document such as a banknote or ID card, comprising a substrate (20) in which a feature region (12; 100) is formed by a family of curves made of a plurality of curved and/or diverging cut lines (22; 102), wherein a label (30; 110) in the form of a pattern, of characters or of a code that can be detected visually and/or by machine is arranged within the feature region (12; 100), **characterized in that** either
i) the label (110) is formed by an uncut region of the substrate (20) with a family of marking curves made of a plurality of marking lines (112), which adjoin the cut lines (102) outside of the label (110), or
ii) the label (30) is formed by a family of curves made of a plurality of curved and/or diverging cut lines (32) such that the cut lines (32) of the label (30) form first cut lines and the cut lines (22) of the feature region (12) that lie outside of the label form second cut lines, wherein the first and second cut lines (32, 22) adjoin one another and differ in terms of cut width.

2. Data carrier according to Claim 1, **characterized in that** the outline of the label (110) is provided with a marking contour, in particular a coloured marking contour, in case i).

3. Data carrier according to at least one of Claims 1 and 2, **characterized in that** the substrate (20) in the feature region (100; 70) is provided with a laser-modifiable marker substance and **in that** the cut lines (102; 72) of the feature region that lie outside of the label (110; 80) comprise an edge region (104; 74) that is modified by the action of laser radiation, preferably **in that** the substrate (20) is provided with a marker substance, the visible colour of which is modifiable by the action of the laser radiation, and **in that** the cut lines (102; 72) of the feature region that lie outside of the label (110; 80) comprise a coloured edge region (104; 74).

4. Data carrier according to Claim 3, **characterized in that** the label (80) is formed by a family of curves made of a plurality of curved and/or diverging cut lines (82) such that the cut lines (82) of the label form first cut lines and the cut lines (72) of the feature region that lie outside of the label (80) form second cut lines, wherein the first and second cut lines (82, 72) adjoin one another and the first cut lines (82) and, preferably, the second cut lines (72), too, comprise an edge region (84, 74) that is modified by the action of laser radiation.

5. Data carrier according to at least one of Claims 1 to 4, **characterized in that** a continuous motif aperture in the form of a pattern, of characters or of a code is arranged within the label.

6. Data carrier according to at least one of Claims 1 to 5, **characterized in that** the feature region (120) next to the family of curves made of the plurality of curved and/or diverging cut lines (122) comprises a family of marking curves made of a plurality of marking lines (126), preferably of a plurality of curved and/or diverging marking lines (126).

7. Data carrier according to at least one of Claims 1 to 6, **characterized in that** the cut lines have a width of between 0.05 mm and 1 mm, in particular of between 0.1 mm and 0.4 mm, and a constant or changeable centre-to-centre distance of between 0.05 mm and 1 mm, in particular of between 0.3 mm and 0.7 mm.

8. Data carrier according to at least one of Claims 1 to 7, **characterized in that** the family of curves of the feature region (100; 12) is formed from a plurality of curved, equidistant cut lines or from a plurality of straight, diverging cut lines.

9. Data carrier according to at least one of Claims 1 to 8, **characterized in that** the feature region (100; 12) is formed in the form of a pattern, of characters or of a code.

10. Data carrier according to at least one of Claims 1 to 9, **characterized in that** the relative arrangement of the family of cut line curves and label (110; 30) forms a further authenticity feature, in which different relative arrangements of family of cut line curves and label are selectable for different copies of the data carrier.

11. Data carrier according to at least one of Claims 1 to 10, **characterized in that** the feature region (100; 12) is reinforced by a film element.

12. Data carrier according to at least one of Claims 1 to 11, **characterized in that** the feature region (100; 12)
• forms a see-through region, in which the label (110; 30) produces a modified visual appearance in reflected light and/or transmitted light, or
• is covered on one or both sides of the data carrier by a cover layer that has little light transmissivity, such that the label (110; 30) is substantially invisible in reflected light and emerges upon observation in transmitted light, or
• is covered on both sides of the data carrier by an opaque cover layer such that the label (110; 30) is invisible from a visual point of view but detectable by a machine.

13. Method for producing a data carrier according to Claim 1, comprising a substrate (20), into which the feature region (12; 100) should be introduced, wherein a feature region (12; 100) is formed in the substrate (20) within the scope of the method by virtue of a family of curves made of a plurality of curved and/or diverging cut lines (22; 102) being produced, wherein a label (30; 110) in the form of a pattern, of characters or of a code that can be detected visually and/or by machine is produced within the feature region (12; 100), **characterized in that** either
i) the family of curves made of a plurality of curved and/or diverging cut lines (102) is produced by laser cutting and **in that** the label (110) is formed by an uncut region of the substrate (20) with a family of marking curves made of a plurality of marking lines (112), which adjoin the cut lines (102) outside of the label (110), or
ii) the family of curves made of a plurality of curved and/or diverging cut lines (22) is produced by laser cutting and **in that** the label (30) is formed by a family of curves made of a plurality of curved and/or diverging lines (32) such that the cut lines (32) of the label (30) form first cut lines and the cut lines (22) of the feature region (12) that lie outside of the label (30) form second cut lines, wherein the first and second cut lines (32, 22) adjoin one another and differ in terms of cut width.

14. Method according to Claim 13, **characterized in that** the marking lines (112) in case i) are produced by the same laser beam as the cut lines (102) of the feature region (100) that lie outside of the label (110) and **in that** the cut lines (102) that lie outside of the label (110) and the marking lines (112) of the label (110) are produced by a variation in the laser parameters, in particular the laser power and/or the cut speed.

15. Method according to Claim 13, **characterized in that** the first cut lines (32) in case ii) are produced by the same cutting laser beam as the second cut lines (22) of the feature region (12) that lie outside of the label (30) and **in that** the first and second cut lines (32, 22) are produced by a variation in the laser parameters, in particular laser power and/or the cutting speed with a different cutting width.

16. Method according to at least one of Claims 13 to 15, **characterized in that** the substrate (20) in the feature region (100; 70) is provided with a laser-modifiable marker substance such that the cut lines (102; 72) that lie outside of the label (110; 80) are modified by the action of the laser radiation in their edge region (104; 74), preferably **in that** the cut lines (82) that lie within the label (80), too, are modified by the action of the laser radiation in their edge region (84).

## Revendications

1. Support de données, en particulier document de valeur, par exemple un billet de banque ou un document d'identité, comprenant un substrat (20), dans lequel une zone caractéristique (12 ; 100) est formée à partir d'un ensemble de courbes constitué d'une pluralité de lignes de découpe curvilignes et/ou divergentes (22 ; 102), dans lequel un signe distinctif (30 ; 110), pouvant être détecté visuellement et/ou par machine, est disposé dans la zone caractéristique (12 ; 100) sous la forme d'un motif, de signes ou d'un codage, **caractérisé en ce que** soit
i) le signe distinctif (110) est formé par une zone non découpée du substrat (20) comportant un ensemble de courbes de marquage constitué d'une pluralité de lignes de marquage (112) adjacentes aux lignes de découpe (102) à l'extérieur du signe distinctif (110), soit
ii) le signe distinctif (30) est formé à partir d'un ensemble de courbes constitué d'une pluralité de lignes de découpe curvilignes et/ou divergentes (32), de sorte que les lignes de découpe (32) du signe distinctif (30) forment des premières lignes de découpe et que les lignes de découpe (22) de la zone caractéristique (12) qui sont situées à l'extérieur du signe distinctif forment des deuxièmes lignes de découpe, dans lequel les premières et deuxièmes lignes de découpe (32, 22) sont adjacentes les unes aux autres et présentent des largeurs de découpe différentes.

2. Support de données selon la revendication 1, **caractérisé en ce que**, dans le cas i), la périphérie du signe distinctif (110) est pourvue d'un contour de marquage, en particulier d'un contour de marquage coloré.

3. Support de données selon au moins l'une des revendications 1 ou 2, **caractérisé en ce que** le substrat (20) est pourvu d'un matériau de marquage modifiable par laser dans la zone caractéristique (100 ; 70), et **en ce que** les lignes de découpe (102 ; 72) de la zone caractéristique qui sont situées à l'extérieur du signe distinctif (110 ; 80) présentent une zone de bordure (104 ; 74) modifiée par l'action d'un rayonnement laser, de préférence, **en ce que** le substrat (20) est pourvu d'un matériau de marquage dont la couleur visible peut être modifiée par l'action du rayonnement laser, et **en ce que** les lignes de découpe (102 ; 72) de la zone caractéristique qui sont situées à l'extérieur du signe distinctif (110 ; 80) présentent une zone de bordure colorée (104 ; 74).

4. Support de données selon la revendication 3, **caractérisé en ce que** le signe distinctif (80) est formé à partir d'un ensemble de courbes constitué d'une pluralité de lignes de découpe curvilignes et/ou divergentes (82), de sorte que les lignes de découpe (82) du signe distinctif forment des premières lignes de découpe et que les lignes de découpe (72) de la zone caractéristique qui sont situées à l'extérieur du signe distinctif (80) forment des deuxièmes lignes de découpe, dans lequel les premières et deuxièmes lignes de découpe (82, 72) sont adjacentes les unes aux autres et les premières lignes de découpe (82) et de préférence également les deuxièmes lignes de découpe (72) présentent une zone de bordure (84, 74) modifiée par l'action d'un rayonnement laser.

5. Support de données selon au moins l'une des revendications 1 à 4, **caractérisé en ce qu'**une ouverture formant motif continu est disposée à l'intérieur du signe distinctif sous la forme d'un motif, de signes ou d'un codage.

6. Support de données selon au moins l'une des revendications 1 à 5, **caractérisé en ce que** la zone caractéristique (120) présente, en plus de l'ensemble de courbes constitué de la pluralité de lignes de découpe curvilignes et/ou divergentes (122), un ensemble de courbes de marquage constitué d'une pluralité de lignes de marquage (126), de préférence d'une pluralité de lignes de marquage curvilignes et/ou divergentes (126).

7. Support de données selon au moins l'une des revendications 1 à 6, **caractérisé en ce que** les lignes de découpe présentent une largeur comprise entre 0,05 mm et 1 mm, en particulier entre 0,1 mm et 0,4 mm, et une distance de centre à centre constante ou variable comprise entre 0,05 mm et 1 mm, en particulier entre 0,3 mm et 0,7 mm.

8. Support de données selon au moins l'une des revendications 1 à 7, **caractérisé en ce que** l'ensemble de courbes de la zone caractéristique (100 ; 12) est formé à partir d'une pluralité de lignes de découpe curvilignes et équidistantes ou d'une pluralité de lignes de découpe droites et divergentes.

9. Support de données selon au moins l'une des revendications 1 à 8, **caractérisé en ce que** la zone caractéristique (100 ; 12) est réalisée sous la forme d'un motif, de signes ou d'un codage.

10. Support de données selon au moins l'une des revendications 1 à 9, **caractérisé en ce que** l'agencement relatif de l'ensemble de courbes de lignes de découpe et du signe distinctif (110 ; 30) forme une autre caractéristique d'authenticité, dans lequel différents agencements relatifs de l'ensemble de courbes de lignes de découpe et du signe distinctif peuvent être sélectionnés pour différents exemplaires du support de données.

11. Support de données selon au moins l'une des revendications 1 à 10, **caractérisé en ce que** la zone caractéristique (100 ; 12) est renforcée par un élément en feuille.

12. Support de données selon au moins l'une des revendications 1 à 11, **caractérisé en ce que** la zone caractéristique (100 ; 12)
- forme une zone d'observation dans laquelle le signe distinctif (110 ; 30) génère un changement d'aspect visuel en lumière incidente et/ou en lumière transmise, ou
- est recouvert sur un côté ou sur les deux côtés du support de données par une couche de recouvrement de faible transparence à la lumière, de sorte que le signe distinctif (110 ; 30) est pratiquement invisible en lumière incidente et apparaît lorsqu'il est observé en lumière transmise, ou
- est recouvert sur les deux côtés du support de données par une couche de recouvrement opaque de sorte que le signe distinctif (110 ; 30) n'est pas visible à l'oeil nu mais peut être détecté par machine.

13. Procédé de fabrication d'un support de données selon la revendication 1, comportant un substrat (20) dans lequel la zone caractéristique (12 ; 100) est destinée à être introduite, procédé dans lequel une zone caractéristique (12 ; 100) est formée dans le substrat (20) en générant un ensemble de courbes constitué d'une pluralité de lignes de découpe curvilignes et/ou divergentes (22 ; 102), dans lequel un signe distinctif (30 ; 110), pouvant être détecté visuellement et/ou par machine, est généré dans la zone caractéristique (12 ; 100) sous la forme d'un motif, de signes ou d'un codage,
**caractérisé en ce que** soit
i) l'ensemble de courbes est généré par découpe au laser à partir d'une pluralité de lignes de découpe curvilignes et/ou divergentes (102) et le signe distinctif (110) est formé par une zone non découpée du substrat (20) comportant un ensemble de courbes de marquage constitué d'une pluralité de lignes de marquage (112) adjacentes aux lignes de découpe (102) à l'extérieur du signe distinctif (110), soit
ii) l'ensemble de courbes est généré par découpe au laser à partir d'une pluralité de lignes de découpe (22) curvilignes et/ou divergentes et le signe distinctif (30) est formé par un ensemble de courbes constitué d'une pluralité de lignes de découpe curvilignes et/ou divergentes (32), de sorte que les lignes de découpe (32) du signe distinctif (30) forment des premières lignes de découpe et que les lignes de découpe (22) de la zone caractéristique (12) qui sont situées à l'extérieur du signe distinctif (30) forment des deuxièmes lignes de découpe, dans lequel les premières et deuxièmes lignes de découpe (32, 22) sont adjacentes les unes aux autres et présentent des largeurs de découpe différentes.

14. Procédé selon la revendication 13, **caractérisé en ce que**, dans le cas i), les lignes de marquage (112) sont générées par le même faisceau laser que les lignes de découpe (102) de la zone caractéristique (100) qui sont situées à l'extérieur du signe distinctif (110), et **en ce que** les lignes de découpe (102) qui sont situées à l'extérieur du marquage (110) et les lignes de marquage (112) du signe distinctif (110) sont générées par une variation des paramètres du laser, en particulier la puissance du laser et/ou la vitesse de découpe au laser.

15. Procédé selon la revendication 13, **caractérisé en ce que** dans le cas ii), les premières lignes de découpe (32) sont générées par le même faisceau laser de découpe que les deuxièmes lignes de découpe (22) de la zone caractéristique (12) qui sont situées à l'extérieur du signe distinctif (30) et **en ce que** les premières et deuxièmes lignes de découpe (32, 22) sont générées par une variation des paramètres du laser, en particulier la puissance du laser et/ou la vitesse de découpe, avec différentes largeurs de découpe.

16. Procédé selon au moins l'une des revendications 13 à 15, **caractérisé en ce que** le substrat (20) est pourvu d'un matériau de marquage modifiable au laser dans la zone caractéristique (100 ; 70), de sorte que les lignes de découpe (102 ; 72) qui sont situées à l'extérieur du signe distinctif (110 ; 80) sont modifiées par l'action du rayonnement laser dans leur zone de bordure (104 ; 74), et que les lignes de découpe (82) qui sont situées à l'intérieur du signe distinctif (80) sont également modifiées par l'action du rayonnement laser dans leur zone de bordure (84).
